# EUROPÄISCHE PATENTSCHRIFT

(11) **EP 0 013 685 B1**
(45) Veröffentlichungstag und Bekanntmachung des Hinweises auf die Patenterteilung: **05.05.1982**
(21) Anmeldenummer: 79103478.8
(22) Anmeldetag: 17.09.1979
(51) Int. Cl.: G08C 15/12, A63H 30/04, G08C 17/00

(54) **Schaltungsanordnung zur Aufzeichnung, Wiedergabe und Bearbeitung von Funkfernsteuersignalen**
Circuitry for recording, reproducing and handling remote radio control signals
Circuit pour l'enregistrement, la reproduction et le traitement de signaux de radiocommande

(30) Priorität: 30.01.1979 DE 2903480
(43) Veröffentlichungstag der Anmeldung: 06.08.1980
(73) Patentinhaber: GRUNDIG E.M.V. Elektro-Mechanische Versuchsanstalt Max Grundig, D-90762 Fürth (DE)
(72) Erfinder: Meyer, Heinz, Ing.grad., D-8500 Nürnberg (DE)
(74) Vertreter: Voigt, Günter (DE)

## Beschreibung

Die Erfindung bezieht sich auf eine Schaltungsanordnung zur Aufzeichnung, Wiedergabe und Bearbeitung von Funkfernsteuersignalen gemäss Oberbegriff des Anspruchs 1.

Eine solche Schaltungsanordnung ist grundsätzlich bereits aus der DE-A-2727783 sowie aus der Zeitschrift «Elektor», 3 (1977) 5 (Mai) S-30 bis 5-39 bekannt.

Aus der FR-A-2221 874 ist es bekannt, eine solche Schaltungsanordnung alternativ zur Aufzeichnung der Signale zu verwenden.

Die spätere Wiedergabe solcher Signale wird in der FR-A-2 263 567 angesprochen.

Aus dem BE-Hauptkatalog 1975/76 der Fa. Brand-Elektronik und aus der Druckschrift Neuheiten 1976 der Fa. Multiplex ist es darüber hinaus bekannt, die Steuerung bezüglich ihres Obertragungsfaktors umschaltbar zu machen.

Der Erfindung liegt die Aufgabe zugrunde, eine Schaltungsanordnung gemäss Oberbegriff des Anspruchs 1 derart weiterzubilden, dass sie sowohl einem Lernenden als auch einem Trainierenden im jeweils gewünschten und veränderlichen Ausmass Unterstützung bei der Durchführung von zum Teil schwierigen 'Fahrzeugmanövern ermöglicht.

Die Lösung der Aufgabe erfolgt durch die im kennzeichnenden Teil des Anspruchs 1 angegebenen Merkmale.

Vorteilhafte Weiterbildungen ergeben sich aus den Unteransprüchen.

Die Erfindung wird nachfolgend unter Bezugnahme auf die Zeichnungsfiguren beispielsweise erläutert. Es zeigen:
Fig. 1 ein grundsätzliches Schaltbild der Anordnung und
Fig. 2 ein Schaltbild eines der Gewichtung der Signale dienenden Schaltungsteils. Jeder Funktion des fernzusteuernden Fahrzeuges ist ein Kanal zugeordnet, dessen jeweiliges Signal von einem zugehörigen Geber-Potentiometer 10, '10a, 10b usw. bestimmt wird. Zu diesem Zweck liegen die Potentiometer 10, 10a, 10b, usw. an einer Versorgungsspannung. Die den Geber-Potentiometern 10, 10a, 10b über einen Abgriff entnommenen Spannungswerte werden über einen geeigneten Widerstand 101, 101a, 101b usw. den Paralleleingängen 111, 111a, 111b usw. eines Schieberegisters 11 zugeführt. Jeder Funktion des Fahrzeuges ist dabei ein Paratleleingang zugeordnet.

Die parallel in das Schieberegister 11 eingelesenen Werte werden seriell aus ihm herausgelesen. In einem nachgeschalteten Pulsgenerator 12 mit Taktgeber werden die aus dem Schieberegister 11 entnommenen Werte in aufeinanderfolgende PDM-Signale umgewandelt. Dieser Vorgang wiederholt sich in jeder Steuerperiode, die bei Funkfernsteuerungen im allgemeinen 20 ms beträgt. Die damit zur Verfügung stehenden lmpulsketten mit einer Periodendauer von 20 ms werden einem Modulator 13 zugeführt, in dem sie einem Träger aufmoduliert und nach Durchlaufen an sich bekannter HF-Stufen 14 an den Ausgang 15 der Funkfernsteuerung, d.h. an die Antenne, weitergeleitet werden.

Darüber hinaus sind die am Ausgang des Pulsgenerators 12 anstehenden Signale auch einem geeigneten Aufzeichnungsträger '16, beispielsweise einem Tonband- oder Kassettengerät, zur Aufzeichnung zuführbar. Die Zuführung geschieht vorteilhafterweise unter Zwischenschaltung eines Aufnahmeentzerrers 17. Die auf dem Aufzeichnungsgerät 16 festgehaltenen Steuersignale können dann zu beliebiger Zeit wieder abgerufen werden. Durch eine entsprechende Einstellung eines dem Modulator 13 vorgeschalteten Mehrfachschalters 18 können auch die vom Aufzeichnungsgerät 16 kommenden Signale dem Modulator 13 und von dort über die HF-Stufen 14 und den Ausgang 15 der Funkfernsteuerung an ein fernzusteuerndes Fahrzeug weitergeleitet werden. Damit wird es möglich, einen zu früherer Zeit durchgeführten Steuervorgang automatisch zu wiederholen. Dem Ausgang dee Aufzeichnungsgerätes 16 wird dabei vorteilhafterweise ein Wiedergabeentzerrer 19 nachgeschaltet.

Die sich mit der Schaltungsanordnung ergebenden Möglichkeiten sind damit jedoch noch keinesfalls erschöpft. Die vom Aufzeichnungsgerät 16 kommenden Signale können alternativ auch dem Serieneingang 201 eines Serien-Parallel-Decoders 20 zugeführt werden. Die seriell in den Decoder 20 eingelesenen Impulsketten werden in diesem Decoder wieder in ihre Einzelsignale zerlegt und können als solche den Parallelausgängen 202, 202a, 202b usw. des Decoders 20 entnommen werden. Ober den Parallelausgängen 202, 202a, 202b usw. des Decoders 20 nachgeschaltete Digital-Analog-Wandler 21, 21a, 21b usw., in denen die PDM-Signale in Analogsignale umgewandelt werden, gelangen die dann vorhandenen Analogsignale zu Integratoren 22, 22a, 22b usw. Die an den Ausgängen der Integratoren 22, 22a, 22b usw. anstehenden Gleichspannungswerte werden - unter Zwischenschaltung geeigneter Widerstände 23, 23a, 23b usw. - an die Paralleleingänge 111, 111a, 111b usw. des Schieberegisters 11 angeschlossen.

Die an den Paralleleingängen 111, 111a, 111b usw. des Schieberegisters 11 anstehenden Spannungswerte werden damit einerseits durch den Abgriff der Geber-Potentiometer 10, 10a, 10b usw. und andererseits durch die von den Integratoren 22, 22a, 22b usw. kommenden Spannungen bestimmt. Die Gewichtung der auf die Paralleleingänge 111, 111a, 111b usw. des Schieberegisters 11 gegebenen Spannungskomponenten ergibt sich aus den Widerstandsverhältnissen.

Mit der erfindungsgemässen Schaltungsanordnung ist es damit möglich, ein bestimmtes vorgegebenes, vom Aufzeichnungsgerät 1'6 kommendes Steuerprogramm mittels Betätigung der Geber-Potentiometer 10, 10a, 10b usw. zu beeinflussen und damit zu korrigieren. Darüber hinaus ist es selbstverständlich auch möglich, bestimmte Verkopplungen in einem wählbaren Ausmass zwischen verschiedenen Kanälen und damit zwischen verschiedenen Funktionen zu ermöglichen. So kann beispielsweise die Betätigung des Höhenruders gleichzeitig eine Verstellung des Querruders (anderer Steuerkanal) in der einen oder anderen Richtung auslösen. Wenn dies gewünscht wird, ist es zweckmässig, zusätzlich eine direkte Verbindung zwischen dem Ausgang des Pulsgenerators 1'2 und dem Eingang 201 des Decoders 20 zu schaffen und die Ausgänge der Integratoren 22, 22a, 22b usw., ggf. unter Zwischenschaltung der Widerstände 23, 23a, 23b usw., mit den Geber-Potentiometern 10, 10a, 10b usw. für die Funktionen zu verbinden, die beeinflusst werden sollen.'Der Grad der Beeinflussung kann durch entsprechende Wahl der Widerstandsverhältnisse bestimmt und ggf. auch einstellbar gemacht werden. Dazu kann die Teilschaltung gemäss Fig. 2 herangezogen werden.

Durch Aufzeichnung bestimmter grundsätzlicher Steuerfunktionen kann einem Lernenden mit der erfindungsgemässen Anordnung eine entscheidende Hilfe dadurch gegeben werden, dass ihm bestimmte Grundbewegungskurven des fernzusteuernden Fahrzeuges vorgegeben werden und er dann über Betätigung der Geber-Potentiometer 10, 10a, 10b usw. eigenständig gewisse Modifikationen dieser Grund-Bewegungskurve des fernzusteuernden Fahrzeuges vornehmen kann, soweit er sich dazu in der Lage fühlt. Er ist jedoch je nach Belieben von der Durchführung einer Vielzahl weiterer Steuerfunktionen entlastet. Je nach Leistungsstand des Lernenden bzw. Trainierenden kann der Grad seiner möglichen Einflussnahme auf die vorgegebene Bewegungskurve des fernzusteuernden Fahrzeuges verändert werden. Schaltungstechnische Massnahmen hierfür ergeben sich aus Fig. 2. Dem Geber-Potentiometer 10 ist ein aus zwei Widerständen 24, 25 bestehender Spannungsteiler parallelgeschaltet. Zwischen dem Verbindungspunkt der beiden Widerstände 24 und 25 sowie dem Abgriff des Geber-Potentiometers 10 ist ein weiteres Potentiometer 26 geschaltet, dessen Abgriff über einen Vorwiderstand 27 mit einem zugehörigen Paralleleingang 111 des Schieberegisters 11 verbunden ist. Durch das Verhältnis der Widerstände zueinander kann der Einfluss einer Verstellung des Geber-Potentiometers 10 vergrössert oder verkleinert und damit die dem Lernenden oder Trainierenden mögliche Beeinflussung der vorgegebenen Grundbewegungskurve des fernzusteuernden Fahrzeuges seinem jeweiligen Leistungsstand entsprechend bestimmt werden.

## Patentansprüche

1. Schaltungsanordnung zur Aufzeichnung, Wiedergabe und Bearbeitung von Funkfernsteuersignalen zur Steuerung von Land-, Luft-oder Wasserfahrzeugen über mehrere Steuerkanäle, wobei den einzelnen Steuerkanälen jeweils ein Geber-Potentiometer (10, 10a, 10b usw.) zugeordnet ist und die einzelnen Signale der Ausgänge der Geber-Potentiometer (10, 10a, 10b usw.) parallel in ein Schieberegister (11) einlesbar und seriell aus diesem entnehmbar sowie einem Pulsgenerator (1'2) mit Taktgeber zuführbar sind, in dem die im Schieberegister enthaltenen Signalamplituden in PDM-Signale zur Funkfernsteuerung umgewandelt werden, die dann über einen Modulator (13) dem HF-Ausgang (15) des Funkfernsteuersenders (14) zuführbar sind, dadurch gekennzeichnet, dass die PDM-Signale gleichzeitig einem Aufzeichnungsgerät (16) zuführbar sind, dass der Ausgang des Aufzeichnungsgerätes (1'6) mit dem Serieneingang (201) eines Serien-Parallel-Decoders (20) verbunden ist, dessen Parallelausgänge (202, 202a, 202b usw.) über Digital-Analog-Wandler (21, 21a, 21 b usw.) und diesen nachgeschaltete Integratoren (22, 22a, 22b usw.) sowie Ankopplungswiderstände (23, 23a, 23b usw.) mit den Paralleleingängen (111, 111 a, 1'11b usw.) des als Kodierer arbeitenden Schieberegisters (11) verbunden sind, dass jedem (z.B. 10) der Geber-Potentiometer ein Spannungsteiler (24, 25) parallelgeschaltet und ein weiteres Potentiometer (26) zwischen Abgriff des Geber-Potentiometers (10) und Abgriff des Spannungsteilers (24, 25) geschaltet ist, wobei der Abgriff des weiteren Potentiometers (26) über einen Widerstand (27) mit dem zugehörigen Paralleleingang (111) des Schieberegisters (11) verbunden ist.

2. Schaltungsanordnung nach Anspruch 1, dadurch gekennzeichnet, dass dem Eingang des Aufzeichnungsgerätes (16) ein Aufnahmeentzerrer (17) vorgeschaltet und dem Ausgang des Aufzeichnungsgerätes (1'6) ein Wiedergabeentzerrer (19) nachgeschaltet ist.

'3. Schaltungsanordnung nach Anspruch 1 oder 2, gekennzeichnet durch einen zwangsläufig sämtliche notwendigen Verbindungen bzw. Trennungen herstellenden Schalter (18).

4. Schaltungsanordnung nach einem der Ansprüche 1 bis 3, dadurch gekennzeichnet, dass das Aufzeichnungsgerät (1'6) ein magnetisches Aufzeichnungsgerät ist.

5. Schaltungsanordnung nach Anspruch 4, dadurch gekennzeichnet, dass das magnetische Aufzeichnungsgerät (1'6) ein Bandaufzeichnungsgerät ist.

6. Schaltungsanordnung nach Anspruch 5, dadurch gekennzeichnet, dass das Bandaufzeichnungsgerät (16) ein Kassetten-Aufzeichnungsgerät ist.

## Claims

1. A circuit arrangement for the recording, reproduction and processing of radio remote control signals for controlling land vehicles, aircraft or water craft over a plurality of control channels wherein a respective transmitter potentiometer (10, 10a, 10b etc.) is associated with each of the individual control channels and the individual signals from the outputs from the transmitter potentiometers (10, 10a, 10b etc.) can be read into a shift register in parallel and can be removed therefrom in series and can be fed to a pulse generator (12) comprising a timing element, in which the amplitude signals received by the shift register are converted into pulse width modulated (PWM) signals for radio remote control, which can then be fed to the HF output (15) of the remote control radio transmitter (14) through a modulator (13), characterised in that, the PWM signals can be fed simultaneously to a recording apparatus (16), that the output from the recording apparatus (16) is connected to the series Input (201) to a series parallel decoder (20), the parallel outputs 202, 202a, 202b etc.) from which are connected to the parallel inputs (111, 111a, 111b etc.) to the shift register (11) operating as an encoder, through digital-analogue converters (21, 21a, 21b etc.) and integrators (22, 22a, 22b etc.) connected thereto and coupling resistors (23, 23a, 23b etc.), that a voltage divider (24, 25) is connected in parallel with each (e.g. 10) transmitter potentiometer and a further potentiometer (26) is connected between the tapping of the transmitter potentiometer (10) and the tapping of the voltage divider (24, 25), wherein the tapping of the further potentiometer (26) is connected through a resistor (27) to the associated parailel input (111) to the shift register (11).

2. A circuit arrangement according to claim 1, characterised in that, an input equaliser (17) is connected before the input to the recording apparatus (16) and a reproduction equaliser is connected beyond the output from the recording apparatus (16).

3. A circuit arrangement according to claim 1 or 2, characterised by switch (18) necessary for producing all the required connections and disconnections.

4. A circuit arrangement according to one of clalms 1 to 3, characterised in that, the recording apparatus is a magnetic recording apparatus.

5. A circuit arrangement according to claim 4, characterised in that, the magnetic recording apparatus (16) is a tape recorder.

6. A circuit arrangement according to claim 5, characterised in that, the tape recorder (16) is a cassette recorder.

## Revendications

1. Montage pour l'enregistrement, la reproduction et le traitement de signaux de télécommande radioélectrique pour la commande de véhicules terrestres, de véhicules aériens ou de navires par l'intermédiaire de plusieurs canaux de commande, dans lequel aux différents canaux de commande est associé respectivement un générateur-potentiomètre (10, 10a, 10b, etc.) et les différents signaux des sorties des générateurs-potentiomètres (10, 10a, 10b, etc.) peuvent être introduits en parallèle dans un registre à décalage (11) et peuvent en être retirés en série et peuvent être envoyés à un générateur d'impulsions (12) comportant un générateur de cadence, dans lequel les amplitudes des signaux, contenues dans le registre à décalage, sont convertis pour la télécommande radioélectrique en signaux modulés par durée d'impulsions qui peuvent ensuite être envoyés par l'intermédiaire d'un modulateur (13) à la sortie HF (15) de l'émetteur de télécommande radioélectrique (14), caractérisé en ce que les signaux modulés par durée d'impulsions peuvent être envoyés simultanément à un appareil d'enregistrement (16), que la sortie de l'appareil d'enregistrement (1'6) est reliée à une entrée série (200) d'un décodeur série-parallèle (20) dont les sorties en parallèle (202, 202a, 202b, etc.) sont reliées par l'intermédiaire de convertisseurs numérique-analogique (21, 21a, 21 b, etc.) et d'intégrateurs (22, 22a, 22b, etc.), branchés en aval de ces derniers, ainsi que de résistances de couplage (23, '23a, 23b, etc.) aux entrées en parallèle (111, 111a, 111b, etc.) du registre à décalage (11) travaillant en tant que codeur, qu'en parallèle avec chacun (par exemple 10) des générateurs-potentiomètres est branché un diviseur de tension (24, 25), et qu'un autre potentiomètre (26) est branché entre la prise du générateur-potentiomètre (10) et la prise du diviseur de tension (24, 25), la prise de l'autre potentiomètre (26) étant reliée par l'intermédiaire d'une résistance (27) à l'entrée en parallèle associée (111) du registre à décalage (11).

2. Montage selon la revendication 1, caractérisé en ce qu'en amont de l'entrée de l'appa- rail d'enregistrement (16) est branché un correcteur de distorsions d'enregistrement (17) et qu'en aval de la sortie de l'appareil d'enregistrement (16) est branché un correcteur de distorsions de reproduction (19).

3. Montage selon la revendication 1 ou 2, caractérisé par un commutateur (18) établissant impérativement toutes les liaisons ou séparations nécessaires.

4. Montage selon l'une des revendications 1 à 3, caractérisé en ce que l'appareil d'enregistrement (16) est un appareil d'enregistrement magnétique.

5. Montage selon la revendication 4, caractérisé en ce que l'appareil d'enregistrement magnétique (16) est un appareil d'enregistrement à bande.

6. Montage selon la revendication 5, caractérisé en ce que l'appareil d'enregistrement à bande (16) est un appareil d'enregistrement à cassette.
